# DEMANDE DE BREVET EUROPEEN

(11) **EP 1 433 712 A1**
(43) Date de publication de la demande: **30.06.2004**
(21) Numéro de dépôt: 02028908.8
(22) Date de dépôt: 23.12.2002
(51) Int. Cl.: B65D 47/26, B65D 47/30

(54) **Bouchon distributeur à débit variable**

(71) Demandeur: L&M SERVICES B.V., 1071 CG Amsterdam (NL)
(72) Inventeur: La désignation de l'inventeur n'a pas encore été déposée
(74) Mandataire: Busnel, Jean-Benoît

(57) **Abrégé**

Bouchon à débit variable pour récipient de produits alimentaires liquides et notamment de boissons, du type comprenant, une embase de fixation (1) solidaire du col du récipient et un distributeur réglable raccordé à ladite embase, caractérisé en ce que ledit distributeur est constitué d'un boisseau comprenant, d'une part, un noyau interne (2) porté de façon mobile et étanche par ladite embase (1) et pourvu d'un conduit d'évacuation (20) et, d'autre part, une couronne externe (3) montée sur ladite embase en coiffant ledit noyau (2) et assurant, par rotation, en prise avec des moyens de transmission, le pivotement dudit noyau et la mise en communication du récipient avec l'extérieur via le conduit d'évacuation (20) et au travers de ladite couronne (3).

## Description

La présente invention concerne un bouchon distributeur à débit variable plus particulièrement destiné aux récipients de produits alimentaires liquides tels que des boissons.

Il existe des bouchons pour récipients de boissons (eaux minérales, jus de fruits...) permettant au consommateur d'effectuer l'ouverture et la fermeture du récipient uniquement avec la bouche. Ces bouchons sont destinés en priorité à des usages sportifs ou, plus généralement, de loisirs qualifiés de "nomades".

De tels bouchons comprennent une embase de fixation solidaire du col de récipient et un distributeur raccordé à ladite embase en étant mobile en translation axiale de façon à permettre un réglage du débit de liquide lors de l'écoulement par gravité.

Cependant, le réglage du débit reste aléatoire et l'herméticité du récipient en position d'obturation ne peut être garantie du fait qu'il n'existe pas de moyen de verrouillage de la position du bouchon. Les risques de fuite et d'altération ou de pollution du produit sont donc élevés surtout pour des utilisations de loisir en plein air.

En outre, ces bouchons sont relativement encombrants car le distributeur est disposé à l'extérieur du col du récipient et travaille en extension entre ses positions de fermeture et d'ouverture.
La présente invention a pour but de résoudre ces problèmes techniques de manière satisfaisante.

Ce but est atteint selon l'invention au moyen d'un bouchon du type précédent caractérisé en ce que le distributeur est constitué d'un boisseau comprenant, d'une part, un noyau interne porté de façon mobile et étanche par ladite embase et pourvu d'un conduit d'évacuation, et, d'autre part, une couronne externe montée sur ladite embase en coiffant ledit noyau et assurant, par rotation, en prise avec des moyens de transmission, le pivotement dudit noyau et la mise en communication du récipient avec l'extérieur via le conduit d'évacuation et au travers de ladite couronne.

Selon une caractéristique avantageuse, ledit noyau comporte deux pivots latéraux reposant dans des créneaux de support ménagés sur ladite embase.

Selon une autre caractéristique, lesdits moyens de transmission sont constitués de zones dentées complémentaires engagées l'une avec l'autre en formant engrenages, ménagées respectivement, sur la face inférieure de ladite couronne et sur ledit noyau.

Selon un mode de réalisation spécifique, ladite embase comporte une jupe externe pourvue d'organes de retenue sur le col du récipient et une chemise interne pourvue d'un élément d'étanchéité avec ledit noyau.

De préférence, lesdits créneaux sont réalisés à la partie supérieure de ladite chemise tandis que ledit élément d'étanchéité est formé d'une lèvre interne en contact rotatif avec ledit noyau.

Selon encore une autre caractéristique, ladite embase comporte une collerette supérieure pourvue d'un jonc d'encliquetage de ladite couronne.
Selon une autre variante, ladite couronne est raccordée à l'embase par une bande d'inviolabilité séparable.

Selon encore une autre variante, ledit noyau est formé d'une sphère avec un conduit d'évacuation axial.

De préférence, le bord intérieur de la couronne est pourvu d'une lèvre souple externe d'étanchéité et ledit noyau ou au moins ledit conduit d'évacuation fait saillie au travers de ladite couronne.

Le bouchon de l'invention offre un profil esthétique et très ergonomique dont la compacité est voisine de celle d'un bouchon traditionnel, en particulier du fait que le boisseau est logé à l'intérieur du col du récipient.

La structure du bouchon est simple et le nombre de pièces suffisamment restreint pour rendre son procédé de fabrication rapide et économique.

En outre, l'étanchéité du récipient est très poussée en raison d'une part, de la possibilité de verrouillage du boisseau distributeur en position de fermeture et, d'autre part, de l'action conjointe des lèvres interne et externe venant latéralement en contact d'appui contre ledit boisseau.

Enfin, la manoeuvre de la couronne s'effectue très facilement à la manière d'une molette et permet un réglage précis et fiable du débit de liquide, adapté à différents types de consommations.

La présence optionnelle d'une ou deux bandes d'inviolabilité complète avantageusement les qualités de ce bouchon et augmente encore ses capacités d'adaptation et son attrait pour une clientèle variée.

L'invention sera mieux comprise à la lecture de la description qui va suivre en référence aux dessins sur lesquels :
La figure 1 représente une vue d'ensemble en perspective d'un mode de réalisation du bouchon de l'invention en position d'ouverture.
La figure 2 représente une vue en perspective éclatée du bouchon de la figure 1.
Les figures 3A et 3B représentent des vues en coupe du bouchon de la figure 1, respectivement en position de fermeture et d'ouverture.
La figure 4 représente une vue en perspective d'une variante de réalisation du bouchon de l'invention.

Le bouchon représenté sur la figure 1 est destiné à être monté sur un récipient (non représenté) de produit alimentaire liquide (eau minérale, lait, jus de fruits, huile....).

L'assemblage sur le récipient peut être effectué par encliquetage comme cela est prévu dans le mode de réalisation représenté ou par tout autre moyen tel qu'un vissage.

A cet effet, le bouchon comprend un corps formé d'une embase de fixation 1 coiffant le récipient, avec une jupe externe 11 qui est rendue solidaire du col au moyen d'un organe de retenue 11a apparent sur les figures 3A et 3B.

Une autre variante, non représentée, peut consister à réaliser directement l'embase d'une seule pièce avec le col du récipient.
Le bouchon comprend en outre un distributeur réglable raccordé à l'embase 1.

Ce distributeur est constitué, selon l'invention, d'un boisseau comprenant, d'une part, un noyau interne 2 supporté de façon mobile et étanche par l'embase 1 et qui est pourvu d'un conduit d'évacuation 20 et, d'autre part, une couronne externe 3 monté sur l'embase 1 en coiffant le noyau 2.

Comme représenté sur les figures 3A et 3B, la couronne 3 est ici encliquetée sur un jonc 13a porté par une collerette supérieure 13 réalisée sur l'embase 1 tout en conservant une liberté de rotation.

La couronne 3 assure, par rotation à la manière d'une molette et en prise avec des moyens de transmission intégrés à la fois à la couronne 3 et au noyau 2 (visibles sur les figures 2 et 3A et 3B et décrits ci-après), le pivotement du noyau 2 ainsi que la mise en communication du récipient avec l'extérieur via le conduit 20, au travers de l'ouverture centrale 30 de la couronne 3.

Pour faciliter sa préhension, la couronne 3 est pourvue de cannelures latérales 33.

Le noyau 2 qui est ici réalisé sous forme sphérique avec un conduit d'évacuation axial, comporte deux pivots latéraux 21 reposant dans des créneaux de support 12a ménagés de façon diamétrale sur l'embase 1. L'axe des pivots est perpendiculaire à l'axe du conduit 20.

Plus précisément, les créneaux 12a sont situés à la partie supérieure d'une chemise interne 12 réalisée de façon coaxiale à la jupe 11 sur l'embase 1 et sont associés à des lumières 14. L'espace 10 délimité par les parois respectives de la jupe 11 et de la chemise 12 est quant à lui destiné à recevoir le col du récipient par emmanchement. Le goulot du récipient se trouve ainsi dans l'axe de la chemise 12 et le noyau 2 se trouve logé en grande partie à l'intérieur du col avec un encombrement minimum.

La chemise 12 est pourvue en outre, dans sa partie basse, d'un élément d'étanchéité sous forme d'une lèvre interne 12b venant en contact avec le noyau 2.

Les moyens de transmission sont constitués ici de deux zones ou pistes dentées de profils complémentaires 32, 23 engagées l'une avec l'autre en formant engrenages et/ou pignons et qui sont ménagées respectivement sous la couronne 3 et sur le noyau 2.

La piste 23 du noyau 2 est portée par un bossage tronconique 22 centré sur l'un des pivots latéraux 21 tandis que la piste 32 de la couronne est réalisée sur une portion inclinée de sa face inférieure.

La coopération des zones 32, 23 assure également le calage et le verrouillage du noyau 2 relativement à la couronne 3 dans une position déterminée et permet ainsi d'obtenir, lors de l'utilisation, un débit de liquide réglable et stable (correspondant à l'ouverture totale ou partielle du conduit 20) et, au stockage, une garantie de fermeture complète et étanche.
Bien entendu, la géométrie des pistes 32, 23 (longueur, dimensions des dents, ...) est déterminée de telle sorte que le passage de la pleine ouverture du boisseau à sa fermeture complète soit possible avec une rotation sectorielle de la couronne 3.

La fermeture du boisseau correspond à une orientation de l'axe du conduit 20 à 90° de l'axe du bouchon, comme représenté sur la figure 3A. Dans cette position, le conduit 20 est masqué et la paroi pleine du noyau obture, en partie basse, le goulot du récipient.

Pour faciliter la distribution du produit, il est prévu que le noyau 2 ou tout au moins le conduit 20 fasse saillie au travers de la couronne 3 comme cela est apparent sur les figures 3A et 3B. Dans ce but, le diamètre de l'ouverture 30 de la couronne 3 est supérieur au diamètre du conduit 20. Cette disposition permet d'assurer une meilleure prise buccale (pour une consommation directe de boisson à la bouteille) ou une distribution par versement plus aisée, à la manière d'un bec.

Elle renforce également l'étanchéité du bouchon dans la mesure où la couronne 3 est équipée, sur son bord intérieur, comme dans le mode de réalisation représenté, d'une lèvre souple externe 31 prenant appui sur le pourtour de la partie en saillie du noyau 2.

Dans le mode de réalisation de la figure 4, la couronne 3 est rattachée à l'embase 1 par une bande d'inviolabilité séparable 4 qui interdit toute rotation du boisseau et préserve ainsi l'intégrité du récipient. Dans ce cas, la bande 4 doit être évidemment scellée ou surmoulée avec l'embase 1 et la couronne 3 en position de fermeture du boisseau.

Selon une autre variante non représentée, applicable à une embase vissée, cette dernière est équipée, en partie basse, d'une bande d'inviolabilité complémentaire coopérant avec un profil de col déterminé.

## Revendications

1. Bouchon à débit variable pour récipient de produits alimentaires liquides et notamment de boissons, du type comprenant, une embase de fixation (1) solidaire du col du récipient et un distributeur réglable raccordé à ladite embase, **caractérisé en ce que** ledit distributeur est constitué d'un boisseau comprenant, d'une part, un noyau interne (2) porté de façon mobile et étanche par ladite embase (1) et pourvu d'un conduit d'évacuation (20) et, d'autre part, une couronne externe (3) montée sur ladite embase en coiffant ledit noyau (2) et assurant, par rotation, en prise avec des moyens de transmission, le pivotement dudit noyau et la mise en communication du récipient avec l'extérieur via le conduit d'évacuation (20) et au travers de ladite couronne (3).

2. Bouchon selon la revendication 1, **caractérisé en ce que** ledit noyau (2) comporte deux pivots latéraux (21) reposant dans des créneaux de support (12a) ménagés sur ladite embase (1).

3. Bouchon selon la revendication 1 ou 2, **caractérisé en ce que** lesdits moyens de transmission sont constitués de zones dentées complémentaires (32, 23) engagées l'une avec l'autre en formant engrenages, ménagées respectivement, sur la face inférieure de ladite couronne (3) et sur ledit noyau (2) .

4. Bouchon selon l'une des revendications précédentes, **caractérisé en ce que** ladite embase (1) comporte une jupe externe (11) pourvue d'organes de retenue (11a) sur le col du récipient et une chemise interne (12) pourvue d'un élément d'étanchéité avec ledit noyau (2) .

5. Bouchon selon les revendications 2 et 4, **caractérisé en ce que** lesdits créneaux (12a) sont réalisés à la partie supérieure de ladite chemise (12) .

6. Bouchon selon la revendication 4, **caractérisé en ce que** ledit élément d'étanchéité est formé d'une lèvre interne (12b) en contact avec ledit noyau (2) .

7. Bouchon selon l'une des revendications précédentes, **caractérisé en ce que** ladite embase (1) comporte une collerette supérieure (13) pourvue d'un jonc d'encliquetage (13a) de ladite couronne (3) .

8. Bouchon selon l'une des revendications précédentes, **caractérisé en ce que** ladite couronne (3) est raccordée à l'embase (1) par une bande d'inviolabilité séparable (4).

9. Bouchon selon l'une des revendications précédentes, **caractérisé en ce que** ledit noyau (2) est formé d'une sphère avec un conduit d'évacuation axial (20).

10. Bouchon selon l'une des revendications précédentes, **caractérisé en ce que** le bord intérieur de ladite couronne (3) est équipé d'une lèvre souple externe d'étanchéité (31) au contact du noyau (2) .

11. Bouchon selon l'une des revendications précédentes, **caractérisé en ce que** ledit noyau (2) ou au moins ledit conduit d'évacuation (20) fait saillie au travers de ladite couronne (3) .
